# EUROPÄISCHE PATENTSCHRIFT

(11) **EP 0 913 575 B1**
(45) Veröffentlichungstag und Bekanntmachung des Hinweises auf die Patenterteilung: **26.07.2006**
(21) Anmeldenummer: 98111326.9
(22) Anmeldetag: 19.06.1998
(51) Int. Cl.: F02M 63/02, F02D 41/38, F02D 41/12

(54) **Verfahren zum Betrieb einer selbstzündenden, luftverdichtenden Brennkraftmaschine**
Method of operating a self-ignition air compression engine
Procédé de fonctionnement d'un moteur à auto-allumage et à compression d'air

(30) Priorität: 03.11.1997 DE 19748420
(43) Veröffentlichungstag der Anmeldung: 06.05.1999
(73) Patentinhaber: ROBERT BOSCH GMBH, 70442 Stuttgart (DE)
(72) Erfinder: Grosser, Martin, 70825 Krontal-Muenchingen (DE); Schulz, Udo, 71665 Vaihingen/Enz (DE)

(56) Entgegenhaltungen:
- DE-A- 19 520 300
- DE-A- 19 534 050
- DE-A- 19 604 552
- DE-A- 19 640 826

## Beschreibung

### Stand der Technik

Die Erfindung geht von einem Verfahren nach der Gattung des Patentanspruchs 1 aus. Ein solches Verfahren wird beim Gegenstand der DE-A1-195 34 050 angewendet. Dort wird der Tatsache Rechnung getragen, daß Hochdruckspeicher undicht werden können und der austretende Kraftstoff an der undichten Stelle einen hohen Schaden verursachen kann. Um die Schäden bei Auftreten der Undichtheit zu begrenzen, sind dort entsprechende Schutzmaßnahmen vorgeschlagen.

Kraftstoffeinspritzsysteme dieser bekannten Art dienen vorteilhaft der Kraftstoffeinspritzung unter hohem Druck, wobei sich der einzuspritzende Kraftstoff sehr exakt bemessen läßt und die Einspritzung aufgrund der verwendeten elektrisch gesteuerten Kraftstoffeinspritzventile sehr flexibel gestaltet werden kann.

### Vorteile der Erfindung

Durch die Merkmale des Patentanspruchs 1 wird der wesentliche Vorteil erreicht, daß in Betriebsbereichen der Brennkraftmaschine, in denen dieser nur eine geringe Leistung abverlangt wird, derart, wie z.B. beim Schubbetrieb eines von dieser Brennkraftmaschine angetriebenen Kraftfahrzeugs, der Speicherdruck im Kraftstoffhochdruckspeicher erhöht werden kann ohne wesentlichen Antriebsleistungsverlust und beim Wiedereinsetzen eines Betriebs mit höherer Leistungsanforderung an die Brennkraftmaschine dieser Druck bis auf einen unteren Grenzwert abgebaut werden kann ohne daß dabei eine Nachförderung von Hochdruckkraftstoff in den Kraftstoff in den Kraftstoffhochdruckspeicher seitens der Kraftstoffhochdruckpumpe erforderlich ist. Somit entfällt bei der Wiederlastaufnahme bei der Brennkraftmaschine die Antriebsleistung der Kraftstoffhochdruckpumpe, so daß der Brennkraftmaschine zum Antrieb eines nachgeschalteten Kraftfahrzeugs eine gegenüber dem übrigen Normalbetrieb erhöhte Leistung zum Beschleunigen zur Verfügung steht. Diese kurzzeitig bis zum Abbau des Kraftstoffdrucks im Kraftstoffhochdruckspeicher zu Verfügung stehende Leistungserhöhung verbessert die Fahrleistung der Einheit Brennkraftmaschine und Kraftfahrzeug.

### Beschreibung

Das Verfahren wird bei einem Kraftstoffeinspritzsystem, wie es in der Figur dargestellt ist ausgeführt. Dabei ist ein Kraftstoffvorratsbehälter 1 vorgesehen, aus dem über eine Saugleitung 2 eine Kraftstoffhochdruckpumpe 3 Kraftstoff ansaugt und über eine Druckleitung 4 unter Hochdruck in einen Kraftstoffhochdruckspeicher 6 fördert. Der Kraftstoffdruck in diesem Kraftstoffhochdruckspeicher wird durch einen Drucksensor 7 überwacht und der von ihm abgegebene Wert in einer Steuereinrichtung 9 mit einem Sollwert verglichen. Bei Abweichung wird eine Drucksteuereinrichtung 10 angesteuert, z.B. derart, daß über ein verstellbares Ventil, das in einer Entlastungsleitung 11 des Kraftstoffhochdruckspeichers 6 angeordnet ist überschüssiger Kraftstoff wieder in den Tank zurückgefördert wird. Es kann andererseits aber auch in die Förderleistung der Hochdruckpumpe 3 eingegriffen werden, indem bei einer Ausführung als Kolbenpumpe der effektive Förderhub dieser Kolbenpumpe verstellt wird oder indem die Kraftstoffzufuhr zu dieser Hochdruckpumpe von der Steuereinrichtung 9 gesteuert wird.

Bestimmungsgemäß werden vom Kraftstoffhochdruckspeicher mehrere Kraftstoffeinspritzventile 12 über Druckleitungen 14 mit Kraftstoff versorgt. Der Einspritzzeitpunkt von Kraftstoff und die Einspritzdauer bei diesen Kraftstoffeinspritzventilen wird dabei von der Steuereinrichtung 9 elektrisch gesteuert. Dazu sind z.B. Steuermagnetventile oder Piezoventile vorgesehen, die entsprechend den Anforderungen, beispielsweise aus Drehzahl und Last angesteuert werden. Die Steuereinrichtung erfaßt dabei Betriebsparameter der Brennkraftmaschine und die Anforderungen an diese Brennkraftmaschine im Bezug auf das abzugebende Drehmoment. Dies sind beispielsweise die Parameter Drehzahl, ein Winkelstellungsgeber, der den Drehmomentwunsch oder Lastbedarf eines betätigten Steuerorgans erfaßt, der Saugrohrdruck oder Aufladedruck bzw. das Meßergebnis eines Luftmengenmessers, der die den Brennräumen zugeführte Luftmenge erfaßt. Zusätzlich können noch andere Parameter wie Kühlwassertemperatur und Lufttemperatur erfaßt werden und zusätzlich Eingangssignale gemäß der Phasenstellung der Kurbelwellen bzw. der Nockenwelle eingegeben werden, um exakt den Einspritzbeginn und die Einspritzmenge zu steuern.

Der Kraftstoffhochdruckspeicher bei diesem Kraftstoffeinspritzsystem wird im Normalbetrieb auf Druckhöhen > 500 bar gehalten. Aus Sicherheitsgründen liegt jedoch der maximal zulässige Druck im Kraftstoffhochdruckspeicher wesentlich höher, beispielsweise bei 1600 bar. Wird die Brennkraftmaschine, die z.B. ein Kraftfahrzeug antreibt, im Schub betrieben, so wird dem Kraftstoffhochdruckspeicher keine oder nur eine sehr geringe Kraftstoffmenge mehr zur Einspritzung entnommen, sofern dieser Schubbetrieb so definiert ist, daß aufgrund von von außen auf die Brennkraftmaschine einwirkenden Drehmomenten im Sinne einer Drehzahlerhöhung die auf die Einspritzmenge bezogene Drehzahl überschritten wird. Der spezielle Fall ist gegeben, wenn z.B. ein über ein Gaspedal eingegebener Drehmomentenwunsch auf den Vorgabewert des Leerlaufes zurückgenommen wird und die Brennkraftmaschine aufgrund der von außen einwirkenden Kräften weiterhin auf oberhalb der Leerlaufdrehzahl liegenden Drehzahlen verbleibt. In diesen Bereichen kann die Zufuhr von Kraftstoff zu der Brennkraftmaschine ganz unterbrochen werden. Grundsätzlich aber bleibt innerhalb dieses Betriebsbereiches der Druck im Kraftstoffhochdruckspeicher auf hohem Niveau, ohne daß Kraftstoff nachgefördert werden müßte. In diesen Bereichen, in denen der Brennkraftmaschine keine wesentliche Antriebsleistung abverlangt wird, kann jedoch der Druck im Kraftstoffhochdruckspeicher erhöht werden bis zu einem oberen Schubbetriebs-Sollwert, der oberhalb des Normalbetriebs-Sollwert für den Druck liegt und z.B. 1200 bar betragen kann, gegenüber sonstigen 700 bar. Die Druckerhöhung zusammen mit der Kompressibilität des Kraftstoffs im Kraftstoffhochdruckspeicher erhöht das zur Verfügung stehende Kraftstoffvolumen, das für einen wiedereinsetzenden Normalbetrieb außerhalb der Schubphase zunächst einmal einen zusätzlichen Kraftstoffvorrat darstellt. Dieser Vorrat kann durch Einspritzung in der nachfolgenden Lastaufnahmephase verbraucht werden, ohne daß es erforderlich ist Hochdruckkraftstoff nachzufördern. Es ist deshalb vorteilhaft, in dem Zeitraum, in dem Kraftstoff vorgespeichert zur Versorgung der Brennkraftmaschine zur Verfügung steht, den Antrieb der Kraftstoffhochdruckpumpe auszuschalten und diesen erst dann wieder zuzuschalten, wenn ein unterer Grenzwert des Druckes im Kraftstoffhochdruckspeicher erreicht ist. Dies stellt der Brennkraftmaschine im Augenblick der Lastaufnahme eine gegenüber dem Normalbetrieb erhöhte Leistung zur Verfügung, was die Beschleunigungsfähigkeit der Brennkraftmaschine steigert. Nach dem Abbau des unter erhöhtem Speicherdruck gespeicherten Kraftstoffs ist dann oft schon die am meisten Energie zehrende erste Phase der Wiederlastaufnahme vollzogen.

Als Antrieb kann z.B. die Kurbelwelle der Brennkraftmaschine dienen oder ein vom Bordnetz der Brennkraftmaschine gespeister Motor 26 der über eine elektrisch schaltbare Kupplung 27 mit der Kraftstoffhochdruckpumpe gekoppelt ist.

## Patentansprüche

1. Verfahren zum Betrieb einer selbstzündenden, luftverdichtenden, Brennkraftmaschine, insbesondere zum Antrieb eines Kraftfahrzeugs, die von einem Kraftstoffeinspritzsystem mit Einspritzkraftstoff versorgt wird, wobei das Kraftstoffeinspritzsystem einen Kraftstoffhochdruckspeicher (6) aufweist, der von einer Kraftstoffhochdruckpumpe (3) mit Hochdruckkraftstoff versorgt wird, dessen Druck gemessen und von einer Steuereinrichtung (9) auf einen Normalwert gehalten wird, durch die Steuereinrichtung (9) ferner Kraftstoffeinspritzventile (12) elektrisch gesteuert werden, die Kraftstoff aus dem Kraftstoffhochdruckspeicher (6) entnehmen und in die Brennräume der Brennkraftmaschine einspritzen, **dadurch gekennzeichnet, daß** mit Hilfe der Steuereinrichtung (9) der Betriebszustand der Brennkraftmaschine erfaßt wird und bei Erreichen einer Schubphase der Brennkraftmaschine der von der Steuereinrichtung (9) geregelte Druck im Kraftstoffhochdruckspeicher (6) auf einen oberen Schubbetrieb-Sollwert eingestellt wird, der höher als der von der Steuereinrichtung (9) bei Antriebsbetrieb der Brennkraftmaschine eingestellte obere Normalbetrieb-Sollwert ist und bei Wiedereinsetzen des Antriebsbetriebs der Brennkraftmaschine und Überschreiten eines unteren Grenzwertes des Kraftstoffdrucks im Kraftstoffhochdruckspeicher (6) die Kraftstoffhochdruckpumpe (3) von ihrem Antrieb antriebswirksam getrennt wird, und erst bei Erreichen des unteren Grenzwertes des Kraftstoffdrucks im Kraftstoffhochdruckspeicher (6) wieder mit dem Antrieb antriebswirksam verbunden wird.

2. Verfahren nach Anspruch 1, **dadurch gekennzeichnet, daß** der Schubbetrieb-Sollwert 1200 bar beträgt und der Normalbetrieb-Sollwert 500 bis 900 bar beträgt.

## Claims

1. Method for operating a compression-ignition, air-compressing internal combustion engine, in particular for the purpose of driving a motor vehicle, which is supplied with injection fuel by a fuel injection system, the fuel injection system having a high-pressure fuel store (6) which is supplied with high-pressure fuel by a high-pressure fuel pump (3), the pressure of which high-pressure fuel is measured and, by means of a control device (9), kept at a normal value, fuel injection valves (12), which extract fuel from the high-pressure fuel store (6) and inject it into the combustion chambers of the internal combustion engine, also being electrically controlled by means of the control device (9), **characterized in that** the operating mode of the internal combustion engine is detected with the aid of the control device (9) and, on reaching an overrun phase of the internal combustion engine, the pressure, which is regulated by the control device (9), in the high-pressure fuel store (6) is set to an upper overrun-operation nominal value which is higher than the upper normal-operation nominal value which is set by the control device (9) during driving operation of the internal combustion engine, and when driving operation of the internal combustion engine is resumed and a lower limit value for the fuel pressure in the high-pressure fuel store (6) is exceeded, the high-pressure fuel pump (3) is disconnected in terms of driving action from its drive and is only re-connected in terms of driving action to the drive when the lower limit value for the fuel pressure in the high-pressure fuel store (6) is reached.

2. Method according to Claim 1, **characterized in that** the overrun-operation nominal value is 1200 bar and the normal-operation nominal value is 500 to 900 bar.

## Revendications

1. Procédé de gestion d'un moteur à combustion interne à auto-allumage et à compression d'air, en particulier pour l'entraînement d'un véhicule automobile alimenté en carburant par un système d'injection de carburant, le système d'injection de carburant présentant un accumulateur haute pression de carburant (6) alimenté en carburant sous haute pression par une pompe à carburant haute pression (3), dont la pression est mesurée et est maintenue à une valeur normale par un dispositif de commande (9), le dispositif de commande (9) commandant en outre électriquement des injecteurs de carburant (12) qui prélèvent du carburant à partir de l'accumulateur haute pression de carburant (6) et l'injectent dans les chambres de combustion du moteur à combustion interne,
**caractérisé en ce que**
l'état de fonctionnement du moteur à combustion interne est enregistré à l'aide du dispositif de commande (9), et lorsque l'on atteint une phase de poussée du moteur à combustion interne, la pression réglée par le dispositif de commande (9) dans l'accumulateur haute pression de carburant (6) est réglée à une valeur de consigne de mode de poussée supérieure, qui est supérieure à la valeur de consigne de mode normal supérieure réglée par le dispositif de commande (9) en mode d'entraînement du moteur à combustion interne, et lorsque l'on réutilise le mode d'entraînement du moteur à combustion interne et que l'on dépasse une valeur limite inférieure de la pression de carburant dans l'accumulateur haute pression de carburant (6), la pompe à carburant haute pression (3) est séparée de son entraînement de manière à agir efficacement sur celui-ci, et ce n'est que lorsque l'on atteint la valeur limite inférieure de la pression de carburant dans l'accumulateur haute pression de carburant (6) qu'elle est de nouveau reliée à l'entraînement de manière à agir efficacement sur celui-ci.

2. Procédé selon la revendication 1,
**caractérisé en ce que**
la valeur de consigne de mode de poussée est égale à 1 200 bars et la valeur de consigne de mode normal est comprise entre 500 et 900 bars.
